# EUROPÄISCHE PATENTSCHRIFT

(11) **EP 0 712 356 B1**
(45) Veröffentlichungstag und Bekanntmachung des Hinweises auf die Patenterteilung: **08.03.2000**
(21) Anmeldenummer: 95923239.8
(22) Anmeldetag: 06.06.1995
(51) Int. Cl.: B42F 7/14, A47B 63/00, A47B 47/06

(54) **ARCHIVSYSTEM ZUR AUFBEWAHRUNG UND ABLAGE VON INSBESONDERE AKTEN, DOKUMENTEN UND DERGLEICHEN**
ARCHIVING SYSTEM FOR STORING AND FILING IN PARTICULAR DOSSIERS, DOCUMENTS AND THE LIKE
SYSTEME D'ARCHIVAGE POUR LA CONSERVATION ET LE RANGEMENT, NOTAMMENT DE DOSSIERS, DOCUMENTS ET ANALOGUES

(30) Priorität: 06.06.1994 DE 9409154 U
(43) Veröffentlichungstag der Anmeldung: 22.05.1996
(73) Patentinhaber: NIPS ORDNUNGSSYSTEME GmbH, 93055 Regensburg (DE)
(72) Erfinder: RÖDER, Matthias, D-93053 Regensburg (DE)
(74) Vertreter: Herrmann-Trentepohl, Werner, Dipl.-Ing.
(86) Internationale Anmeldenummer: EP9502164
(87) Internationale Veröffentlichungsnummer: WO9533625

(56) Entgegenhaltungen:
- EP-A- 0 166 848
- WO-A-92/00857
- DE-A- 2 319 595
- DE-U- 7 240 063
- FR-A- 2 679 743
- GB-A- 1 231 241
- US-A- 3 724 920
- US-A- 3 957 320
- US-A- 4 958 728

## Beschreibung

Die Erfindung betrifft ein Archivsystem gemäß Oberbegriff des Anspruches 1.

Derartige Archivsysteme sind bekannt und sind aus kisten- bzw. kastenartigen Grundboxen mit rechteckförmigem Grundriß aus Karton aufgebaut, die in Höhe und Breite gestapelt bzw. nebeneinander angeordnet werden können. Diese Grundboxen dienen zur Aufnahme von Schubladenelementen, Standardordnern, Archivboxen und dergleichen mehr. Nachteilig bei den bekannten Archivsystemen ist der Umstand, dag diese Archivsysteme nicht ausreichend untereinander kompatibel sind, das heißt die einzelnen Module des Baukastensystems nicht insgesamt kombinierbar sind. So müssen nach einem bekannten Archivsystem verschieden dimensionierte Grundboxen verwendet werden, um Schubladenelemente oder Ordner aufnehmen zu können, was bedeutet, das entweder nur Grundboxen übereinander bzw. nebeneinander gestapelt werden können, die zur Aufnahme von Ordnern dienen, oder aber Grundboxen zur Aufnahme von Schubladenelementen. Dadurch wird die Einsetzbarkeit derartiger Archivsysteme beeinträchtigt. Ferner sind bei den bekannten Archivsystemen zum Zwecke der Übereinanderstapelung der Basismodule gesonderte Verbindungselemente aus Kunststoff oder Stahl, insbesondere die Grundbox einfassende Kunststoffrahmen mit Stahlverstärkung erforderlich, so daß die für die Herstellung und für das Recycling an sich sehr zweckmäßige Materialeinheitlichkeit nicht gewahrt ist. Darüber hinaus sind die bekannten Verbindungselemente in einer bestimmten Form ausgebildet, so daß sie entweder eine Verbindung zwischen horizontal angeordneten Grundboxen oder zwischen vertikal angeordneten Grundboxen herstellen können. Eine gleichzeitige Verbindung in horizontaler und vertikaler Richtung ist damit jedoch nicht möglich. Neben einer geringeren Stabilität des Verbundes schmälert dies auch die Vielseitigkeit derartiger Archivsysteme.

Aufgabe der Erfindung ist es, ein Archivsystem zu schaffen, welches in einfacher Weise ein Archivsystem in einem stabilen Mischverbund aus Über- und Nebeneinanderanordnung aufgrund von Grundboxen ermöglicht, in denen diverse Modulelemente einsetzbar sind.

Diese Aufgabe wird erfindungsgemäß durch die im kennzeichnenden Teil des Anspruchs 1 enthaltenen Merkmale gelöst, wobei zweckmäßige Weiterbildungen des Archivsystems nach der Erfindung durch die in den Unteransprüchen enthaltenen Merkmale gekennzeichnet sind.

Nach Maßgabe der Erfindung sind die Grundboxen zu einem stabilen Archivsystem im Mischverbund aus nebeneinander, übereinander und gemischt nebeneinander angeordneten Grundboxen zusammenschließbar, was durch Verbindungselemente erfolgt, die entlang vorgegebenen Faltlinien in verschiedenen Funktionsstellungen gefaltet werden können.

Nach Maßgabe der Erfindung kommt das Archivsystem mit einer einheitlichen Grundbox aus, die sowohl zur Aufnahme der Schubladenelemente, wie auch wahlweise zur Aufnahme von Standardordnern und Archivboxen dient. Die Grundbox hat vorzugsweise eine Abmessung des Innenraumes von etwa 310 mm Tiefe, 380 mm Länge und 320 mm Höhe, so daß wahlweise unterschiedliche Standardordner, insbesondere 5 Standardordner mit einer Rückenbreite von 75 mm aufgenommen werden können. Aufgrund der einheitlichen Grundbox für die unterschiedlichen Module läßt sich ein aus den Grundboxen durch Übereinander- und Nebeneinanderanordnung aufgebautes Regalsystem bzw. Archivierungssystem außerordentlich variabel nutzen, indem Ordner, Archivboxen und/oder Schubladenelemente verwendet werden können. Weiter vorteilhaft ist, daß sämtliche Module des Archivsystems aus einem flachen Zuschnitt aufgebaut sind. Dies ermöglicht einerseits Vorteile für den Transport und die Verpackung des flachen Zuschnitts und gewährleistet ferner, daß das Archivierungssystem bei Nichtgebrauch platzsparend gelagert werden kann. Die Grundbox kann wahlweise mit einem aufsteckbaren Deckel oder einem aufstülpbaren Deckel geschlossen werden. Auch das Schubladenelement kann durch einen aufsteckbaren Klappdeckel geschlossen werden. Sowohl die Grundbox wie auch das Schubladenelement können somit als Transportboxen verwendet werden. Der aus einem separaten Zuschnitt aufgebaute Klappdeckel kann hierbei auch im Falle der Übereinanderstapelung bzw. Nebeneinanderreihung mehrerer Grundboxen an der Grundbox zum Verschließen von deren Öffnung verwendet werden.

Zweckmäßigerweise sind die Grundbox und das Schubladenelement bezüglich der Seitenwände doppelwandig ausgebildet, so daß entsprechende Lasten aufgenommen werden können. Die Verbindung der Grundboxen untereinander erfolgt durch Verbindungselemente, die materialeinheitlich mit den übrigen Modulelementen aus Karton hergestellt und vorzugsweise im Zuschnitt der Grundbox integriert sind, bei Bedarf also ohne weiteres aus der Grundbox herausgebrochen werden können.

Da in vorteilhafter Weise sämtliche Elemente des Archivsystems einheitlich aus Karton hergestellt sind, ist ein einfaches Recycling gegeben. Infolge der Faltbarkeit ergeben sich Vorteile für die Lagerhaltung bei Nichtgebrauch des Archivsystems. Ferner kann bei Bedarf das Schubladenelement in einfacher Weise als Hängemappenelement umgerüstet werden, indem ein Innenring aus Karton, der gleichfalls aus einem flachen Zuschnitt aufgebaut wird, eingesteckt wird. Der Innenring bringt zudem eine vorteilhafte Versteifung und Stabilisierung des Schubladenelementes. Die Einzelelemente sind so aufeinander abgestimmt, daß bei einer Kombination, das heißt beim Zusammensetzen bzw. beim Zusammenfügen der Einzelelemente, beispielsweise durch aufsteckbare Verbindungslaschen, eine zusätzliche Stabilisierung und Festigkeit des Aufbaus der einzelnen Archivelemente gewährleistet ist. Die Verbindungslaschen, die vorzugsweise ebenfalls aus Karton wie die Grundbox und darüber hinaus in dem Zuschnitt der Grundbox enthalten sind, weisen Variationsmöglichkeiten hinsichtlich ihrer Gestaltung auf. Dies wird dadurch erreicht, daß die Verbindungselemente aus streifenartigen Bändern mit vier Rillierungen bestehen, die an den Rillierungen in die gewünschte Form gefalzt werden können. Dadurch ergeben sich unterschiedliche, vorteilhafte Formen, die die gleichzeitige Verbindung seitlich benachbarter und übereinander befindlicher Grundboxen sowie die Verbindung von Grundboxen nur in vertikaler oder nur in horizontaler Richtung ermöglichen.

Nachfolgend wird ein bevorzugtes Ausführungsbeispiel der Erfindung anhand der Zeichnungen beschrieben. Darin zeigen:
Fig. 1 eine perspektivische schematische Darstellung des Basismoduls der Grundbox des Baukastensystems mit aufsteckbarem Klappdeckel und wahlweise aufsetzbarem Stülpdeckel,
Fig. 2 eine schematische Darstellung, gleichfalls in perspektivischer Ansicht, zur Erläuterung des Aufbaus der Grundbox in der linken Darstellung und zur Erläuterung der Neben- und Übereinanderanordnung mehrerer Grundboxen in der rechten Darstellung,
Fig. 3 einen flachen Zuschnitt der Grundbox, aus dem die Grundbox durch entsprechendes Umfalzen herstellbar ist,
Fig. 4 eine schematische Darstellung, die den Aufbau des Schubladenelementes erläutert, einschließlich in das Schubladenelement einsetzbaren Innenring für das Hängesystem sowie auf das Schubladenelement aufsetzbaren Stülpdeckel,
Fig.5 eine Ausführungsform des Zuschnitts des Schubladenelementes,
Fig. 6 den Zuschnitt des Innenrings, aus dem diese durch Falzen herstellbar ist,
Fig. 7 den Zuschnitt des Stülpdeckels für das Schubladenelement.
Fig. 8 eine Erläuterung des Aufbaus der Archivbox,
Fig. 9 einen Zuschnitt der Archivbox,
Fig. 10 einen Zuschnitt des Stülpdeckels für die Grundbox, sowie
Fig. 11 einen Zuschnitt des in die Grundbox einsteckbaren Klappdeckels.

Das Archivsystem, wie es im folgenden geschildert wird, umfaßt als Basismodul eine in Fig. 1 mit 1 bezeichnete, im System einheitlich aufgebaute und mit, gleichen Grundabmessungen versehene Grundbox aus rechteckförmigem Boden und vier gegenüberliegenden Seitenwänden 2, 3, 4 und 5, von denen im dargestellten Ausführungsbeispiel die Seitenwände 2 und 4 die Längsseitenwände und die Seitenwände 3 und 5 die schmalen Seitenwände bilden. Die Grundbox 1 ist aus einem aus Fig. 3 im Detail ersichtlichen einstückigen Zuschnitt aus Karton durch entsprechendes Falzen hergestellt. Die als Basismodul oben bzw. vorne offene Grundbox 1 kann durch einen gleichfalls aus einem Zuschnitt entsprechend Fig. 11 hergestellten Klappdeckel 6 geschlossen werden, der über noch näher zu beschreibende Laschen in entsprechende Öffnungen der Grundbox 1 einsetzbar und durch eine Schließzunge schließbar ist. Wahlweise kann anstelle des Klappdeckels 6 die oben offene Grundbox 1 durch einen aufsetzbaren Stülpdeckel 7 geschlossen werden, der gleichfalls aus einem Zuschnitt entsprechend Fig. 10 aufgebaut ist. Der Klappdeckel eignet sich insbesondere zum Verschließen der Grundboxen, falls diese Bestandteil eines wandartigen Archivsystems aus übereinander und/oder nebeneinander angeordneten Grundboxen ist, wohingegen durch den aufsetzbaren Deckel 7 die Grundbox 1 zu einer Transportbox wird.

Diese das Basismodul darstellende Grundbox ist kompatibel mit weiteren Archivelementen des Systems, nämlich einem anhand der Fig. 4 bis 7 bestehenden Schubladenelement, welches für Hängesysteme einen in Fig. 6 als Zuschnitt dargestellten Innenring aufweist und bedarfsweise mit einem Stülpdeckel zu einer Transportbox schließbar ist. Das Schubladenelement ist in die Grundbox einschiebbar. Dies trifft auch für die in den Fig. 8 und 9 erläuterte Archivbox zu. Die Grundbox 1 ist ferner so ausgebildet, daß sie wahlweise sieben 50er Standardordner fünf 75er Standardordner oder vier 80er Standardordner aufnehmen kann, wobei unter Standardordner die üblichen Ringordner, etwa Ringordner der Firma Leitz (eingetragenes Warenzeichen) mit entsprechender Rückenbreite verstanden werden. Hierzu weist die Grundbox 1 im aufgebauten Zustand bezüglich ihres Innenraumes eine Tiefe von etwa 310 mm, eine Länge von etwa 380 mm und eine Höhe bzw. Breite von etwa 320 mm auf. Wesentlich ist, daß sowohl die Ordner wie auch das im folgenden noch beschriebene Schubladenelement einschließlich der Archivboxen mit ein- und derselben Grundbox kompatibel sind, so daß regalartige Wandsysteme aus den Grundboxen aufbaubar sind, die sowohl mit den Standardordnern, den Schubladenelementen, und den Archivboxen sowie weiteren Modulelementen bestückbar sind. Um diesen Anforderungen auch stärkemäßig gerecht zu werden ist die Grundbox 1 im dargestellten Ausführungsbeispiel doppelwandig bezüglich der Seitenwände 2 bis 5 ausgebildet, wie sich deutlich aus Fig. 2 linke Darstellung ergibt. Danach weist der Zuschnitt der Grundbox entsprechend Fig. 3, aus dem die Grundbox 1 durch entsprechendes Umfalten längs Rillierungen herstellbar ist, nach innen falzbare zustätzliche Wandabschnitte 8 bis 11 auf, die entsprechend Fig. 2 über die Wandabschnitte 2 bis 5 nach innen bis zum Boden der Grundbox 1 gefaltet werden und so den zweilagigen Seitenwandaufbau der Grundbox 1 bilden. Hierbei sind zwischen den Seitenwänden 2 bis 5 und entsprechenden zusätzlichen Wandabschnitzen 8 bis 11 jeweils zwei Rillierungen für das Falzen vorgesehen, die zwischen sich einen dünnen Steg 12 begrenzen, so daß sich ein umlaufender, durch die Dicke des Steges 12 bestimmter oberer Rand der Grundbox 1 ergibt, in welchem Öffnungen 13, 14 und 15 zur Aufnahme des Klappdeckels ausgebildet sind. Diese Öffnungen 13, 14 und 15 sind auch im Zuschnitt gemäß Fig. 3 dargestellt, hierbei dienen die Öffnungen 13 und 14 der Aufnahme von umfalzbaren Einstecklaschen 16 und 17 des Klappdeckels 6, die nach Einsetzen durch die Öffnungen 13 und 14 wieder ausgeklappt werden, so daß der Klappdeckel stabil in der Grundbox 1 verankert ist. Die weitere und gegenüberliegende Öffnung 15 dient zur Aufnahme der Schließzunge 18 des Klappdeckels 6. weitere Details des Klappdeckels 6 ergeben sich aus dem Zuschnitt gemäß Fig. 11, wobei die zeichnerische Darstellung hinsichtlich der Details des Klappdeckels so klar ist, daß sich eine ins einzelne gehende Beschreibung erübrigt, da der Fachmann den Darstellungen der Zuschnitte in den Figuren ohne weiteres Aufbau, Anordnung und Funktionsweise und somit die wesentlichen technischen und funktionellen Merkmale entnehmen kann. Hierbei sind in den Zuschnitten die Rillierungen, also die Falzkanten durch strichlierte Darstellungen angedeutet. Die fest ausgezogenen Linien stellen Abschlußkanten des Zuschnitts dar.

Die Einzelheiten des Zuschnitts des Stülpdeckels 7 ergeben sich wiederum aus dem Zuschnitt nach Fig. 10 in analoger Weise, ohne daß zusätzliche Ausführungen erforderlich sind. Jedoch enthält der Stülpdeckel an zwei gegenüberliegenden Seiten Aussparungen bzw. Öffnungen 19, insgesamt vier an der Zahl, die zur Aufnahme von Verbindungselementen nach Fig. 2 dienen, uni eine Fixierung übereinander angeordneter, mit Stülpdeckel versehener Grundboxen zu gewährleisten. Schließlich enthält die Grundbox etwa in Höhe der Mitte der Seitenwände im Bereich unmittelbar benachbart der Eckkanten jeweils auf den zwei gegenüberliegenden Längsseitenwänden angeordnete Öffnungen bzw. Aussparungen 20 analog den Öffnungen bzw. Aussparungen 19 des Stülpdeckels 7, die zur Aufnahme im folgenden noch näher beschriebener Verbindungselemente für die Übereinanderanordnung bzw. seitliche Aneinanderreihung und entsprechende Fixierung mehrerer Grundboxen dienen. Diese Öffnungen 20 sind auch im Zuschnitt der Grundboxen nach Fig. 3 angegeben und finden sich wieder komplementär in den über die Seitenwände zu fallenden zusätzlichen Seitenwandabschnitten 9 und 11, wobei diese Aussparungen mit den Bezugszeichen 20a versehen sind.

Der Boden der Grundbox wird aus den aus Fig. 3 ersichtlichen Falzabschnitten 21, 22, 23 und 24 gebildet, wobei der Innenraum durch den Bodenabschnitt 24 begrenzt ist. Durchgriffsöffnungen für den Transport sind in den Seitenwänden 3 und 5 durch eine gestanzte Lasche mit Rillierung dargestellt, so dag die Grifföffnungen nach entsprechendem Durchbrechen der Lasche gebildet werden können. Diese in Fig. 3 mit 25 bezeichnete Durchgriffslaschen korrespondieren in Größe und Ausrichtung mit den Durchgriffsöffnungen 26 in den zusätzlichen Wandabschnitten 8 und 10.

Integriert im Zuschnitt nach Fig. 3 sind zwei Verbindungslaschen 27 und 28, die bei Gebrauch aus dem zusätzlichen Wandabschnitt 8, der bei aufgestellter Grundbox innen zu liegen kommt, herausgebrochen werden können. Diese Verbindungselemente 27 und 28 sind als streifenartige Bänder ausgebildet, die zwei mittige Rillierungen 29 und 30 und zwei außenseitige Rillierungen 31 und 32 enthalten, so daß die Verbindungselemente nach Bedarf entsprechend der Darstellung in Fig. 2 rechts gefaltet werden können. Hierzu sind die außenseitigen Rillierungen 31 und 32 in einem Abstand von den freien Enden der Verbindungselemente 27 und 28 angeordnet, der vorzugsweise größer ist als der Abstand der Rillierungen 31 und 32 zu den nächstliegenden zentralen Rillierungen 29 bzw. 30, die im übrigen zwischen sich einen dünnen Steg 33 begrenzen.

Wie aus Fig. 2, rechte Darstellung, hervorgeht, können zwei nebeneinandergeordnete Grundboxen durch entsprechend M-förmige gefalzte Verbindungsglieder bei 34 gesteckt werden. Wie aus Fig. 2, rechte Darstellung unten, hervorgeht, tragen die äußeren Laschen der Verbindungselemente dabei noch nach oben über die Grundbox vor, so daß sie als Stapelverbindungen genutzt werden können. Seitlich sind hierbei zwei Verbindungselemente bei 35 eingesetzt, die im wesentlichen G-förmig gebogen sind. Auch diese stehen nach Einsetzen in die entsprechenden Öffnungen 20 nach oben hin vor, so daß sie als Stapelverbindungen für die Übereinanderanordnung der Grundboxen dienen. Für das Einstechen der Verbindungselemente ist es hierbei wesentlich, daß die Seitenwände doppelwandig ausgebildet sind, weil sich hierdurch eine gute Verankerung der Verbindungselemente und insgesamt eine Versteifung an den Verbindungsbereichen ergibt. Der dünne Steg 33 dient hierbei zur Überbrückung des Doppelwandaufbaus der Seitenwände. Werden hingegen die Verbindungselemente U-förmig gefalzt, so können die Öffnungen 20 durch bloßes Einstecken bzw. Aufstecken der U-förmigen Verbindungslaschen geschlossen werden. Hierbei wird einer der U-Schenkel des Verbindungselementes zwischen dem zusätzlichen Wandabschnitt und der eigentlichen Seitenwand eingeschoben, so daß das eingesetzte Verbindungselement auch entsprechend fixiert ist.

Fig. 5 zeigt den Zuschnitt des in die Grundbox 1 einschiebbaren Schubladenelementes, wobei die Fig. 4 das Aufrichten bzw. den Aufbau des Schubladenelementes aus dem Zuschnitt nach Fig. 5 zeigt, so daß detaillierte Ausführungen insbesondere hinsichtlich Form, Anordnung und Gestaltung des Zuschnitts nicht erforderlich sind, da sich dies für den Fachmann ohne weiteres aus den Darstellungen gemäß den Fig. 4 und 5 ergibt.

Soll das Schubladenelement zu einem Hängesystem umfunktioniert werden, so daß übliche Hängemappen in das Schubladenelement eingehängt werden können, so wird ein als Zuschnitt aus Fig. 6 ersichtlicher Innenring 36 in das Schubladenelement eingesetzt, dessen obere umlaufende Randkante für die Auflagerung des Hängesystems dient. Eine zusätzliche Verstärkung it hierbei nicht erforderlich.

Das aus Fig. 4 ersichtliche Schubladenelement 37, welches bezüglich der Seitenwände ebenfalls zum Zwecke der Stabilisierung doppellagig bzw. doppelwandig durch entsprechendes Umfalzen zusätzlicher Wandabschnitte ausgebildet ist, kann mit einem aufsteckbaren Stülpdeckel 38 kombiniert werden, so daß das Schubladenelement selbständig als Tragebox genutzt werden kann. Der Stülpdeckel 38, der ebenfalls aus einem einstückigen Falzzuschnitt hergestellt wird, ergibt sich, als Zuschnitt aus Fig. 7. Wie aus dem Zuschnitt des Innenrings gemäß Fig. 6 ersichtlich ist, sind mit Durchgriffsöffnungen des Schubladenelement korrespondierende Durchgriffsöffnungen 39 vorgesehen, so daß das Schubladenelements gesondert getragen werden kann. Die entsprechenden Durchgriffsöffnungen im Schubladenelement sind mit dem Bezugszeichen 40 gekennzeichnet.

Die gleichfalls wahlweise anstelle des Schubladenelementes bzw. der Standardordner in die Grundbox einsetzbaren Archivboxen 41 ergeben sich aus Fig. 8 (Aufbaupositionen) und bezüglich des Zuschnitts aus Fig. 9. Wie aus Fig. 8, rechte Darstellung, hervorgeht, beinhaltet die Archivbox einen aufklappbaren Deckel 42, der mit Schließzungen 43 vorgesehen ist, so daß die Archivbox bequem zur Entnahme von Dokumenten geschlossen und geöffnet werden kann. Bezüglich der Darstellung der Zuschnitte ist darauf hinzuweisen, daß alle Details dieser Zuschnitte wesentliche Aspekte des Archivsystems darstellen, eine Beschreibung jedoch aufgrund der zeichnerischen Darstellungen und aufgrund der verschiedenen Darstellungen sich erübrigt, die den Aufbau der einzelnen Archivelemente genau illustrieren.

## Patentansprüche

1. Archivsystem aus modulartigen Archivelementen zur Aufbewahrung und Ablage von insbesondere Akten, Dokumenten und dergleichen, mit stapelbaren Grundboxen zur Aufnahme von Ordnern, Schubladenelementen, Archivboxen und dergleichen, bei dem sämtliche Archivelemente (1, 37, 41) des Systems mit der einheitliche Abmessung aufweisenden und zur Aufnahme von Standardordnern ausgelegten Grundbox (1) als Basismodul kompatibel, die Module(1, 6, 7, 40, 41, 36) des Archivsystems einschließlich des Basismoduls (1) aus einem flachen, einstückigen Kartonzuschnitt gebildet sind und die Grundboxen durch in Öffnungen in den Grundboxen einsteckbare Verbindungselemente seitlich oder übereinander verbindbar sind, **dadurch gekennzeichnet, daß** die aus einem streifenartigen Zuschnitt gebildeten Verbindungselemente (27, 28) je vier vorgegebene Faltlinien (29 bis 32) aufweisen, die im wesentlichen parallel zueinander sind, wobei die beiden mittleren Faltlinien (29, 30) einen dünnen Steg zwischen sich begrenzen, so daß das Verbindungselement in verschiedenen, entlang der Faltlinien vorgenommenen Falzungen in unterschiedlich verbindender Weise zwischen benachbarten Boxen angeordnet werden kann, so daß mit dem gleichen Verbindungselement die Boxen nicht nur einfach seitlich oder übereinander verbindbar sind, sondern zusätzlich auch gleichzeitig über- und nebeneinanderliegende Grundboxen verbindbar sind.

2. System nach Anspruch 1, **dadurch gekennzeichnet, daß** die Grundabmessung der im System einheitlichen Grundbox innen für die Tiefe auf vorzugsweise 310 mm Länge, etwa 380 mm Höhe und etwa 320 mm Tiefe zur wahlweisen Aufnahme von insgesamt sieben 50er, fünf 75er und vier 80er Standardordnern ausgelegt ist.

3. System nach Anspruch 1 oder 2, **dadurch gekennzeichnet, daß** die mit der einheitlichen Grundbox kompatiblen Module aus in die Grundbox einsetzbarem Schubladenelement (37), in die Grundbox einsetzbaren Archivboxen (41), auf das Schubladenelement aufstülpbaren Schubladendeckei (38) auf die Grundbox aufstülpbare Boxendeckel (7) und in die Grundbox einsteckbarem Klappdeckel (6) gebildet sind.

4. System nach einer der vorhergehenden Ansprüche, **dadurch gekennzeichnet, daß** die in der Höhe und seitlich stapel- bzw. aneinanderreihbaren Grundboxen (1) einschließlich ihrer Verbindungselemente (27, 28) und der übrigen Module und damit das Archivsystem insgesamt einzig und einheitlich aus Karton gebildet sind bzw. ist.

5. System nach einem der vorhergehenden Ansprüche, **dadurch gekennzeichnet, daß** die mittleren Faltlinien (29, 30) mittig an den Verbindungselementen (27, 28) angeordnet sind, wohingegen die anderen beiden Falzrillierungen (31, 32) nach außen hin angeordnet sind und zu den freien Enden der Verbindungselemente einen Abstand aufweisen, der größer ist als der Abstand der benachbarten inneren Rillierungen (29, 30), so daß der Zuschnitt in einer seiner Gebrauchsstellungen zu einer M-Form, in einer weiteren zu einer U-Form, bei der der durch die inneren Rillierungen (29, 30) begrenzte dünne Stege (33) den U-Steg bildet, und in eine weitere Gebrauchsstellung mit im wesentlichen G-Form falzbar ist.

6. System nach Anspruch 5, **dadurch gekennzeichnet, daß** vorzugsweise zwei Verbindungselemente (27, 28) im Zuschnitt der Grundbox enthalten und aus diesem herausbrechbar sind.

7. System nach einem der vorhergehenden Ansprüche, **dadurch gekennzeichnet, daß** die in bekannter Weise aus einem Boden mit rechteckförmigem Grundriß, zwei gegenüberliegenden Schmal- und zwei gegenüberliegenden Längswänden (2 bis 5) gebildete Grundbox (1) im Bereich der Seitenwände (2 bis 5) durch nach innen falzbare Wandabschnitte (8 bis 11) doppelwandig aufgebaut ist, wobei die Wandabschnitte (8 bis 11) vorzugsweise die gesamte Innenfläche der entsprechenden Seitenwände (2 bis 5) überdecken.

8. System nach einem der vorhergehenden Ansprüche, **dadurch gekennzeichnet, daß** vorzugsweise in den schmalen Seitenwänden (3, 5) Durchgriffsöffnungen ausgebildet sind.

9. System nach einem der vorhergehenden Ansprüche, **dadurch gekennzeichnet, daß** die Grundbox (1) an ihrem oberen Falzrand auf einer Schmalseite zwei Aussparungen (13, 14) zur Aufnahme von Einsteckzungen (16, 17) des Klappdeckels (6) und auf der gegenüberliegenden Schmalseite eine Aussparung (15) zur Aufnahme einer Schließzunge (18) des Klappdeckels (6) aufweist.

10. System nach einem der vorhergehenden Ansprüche, **dadurch gekennzeichnet, daß** unmittelbar benachbart der Eckkanten der Grundbox (1) Einstecköffnungen (20) für die Verbindungselemente ausgebildet sind.

11. System nach einem der vorhergehenden Ansprüche, **dadurch gekennzeichnet, daß** der Zuschnitt der Grundbox (1) zusätzliche nach innen falzbare Wandabschnitte (8 bis 11) für eine doppelwandige Boxenausbildung einstückig umfaßt.

12. System nach einem der vorhergehenden Ansprüche, **dadurch gekennzeichnet, daß** das Schubladenelement (37) aus zwei hohen gegenüberliegenden Längsseitenwänden und zwei schmalen im Mittelbereich geringere Höhe aufweisenden Seitenwänden gebildet ist, wobei die Seitenwände durch nach innen falzbare Wandabschnitte, vorzugsweise doppelwandig aufgebaut sind.

13. System nach einem der vorhergehenden Ansprüche, **dadurch gekennzeichnet, daß** in das Schubladenelement (37) ein beidendig offener Innenring (38) aus Karton zur Aufnahme von Hängemappen eingesetzt ist, dessen Höhenabmessung gegenüber den höheren Seitenwänden des Schubladenelementes (37) niedriger sind und dessen obere umlaufende Randkante als Auflage für das Hängesystem gebildet ist.

14. System nach einem der vorhergehenden Ansprüche, **dadurch gekennzeichnet, daß** der Innenring (38) mit Durchgriffsöffnungen entsprechend und in Ausrichtung mit Durchgriffsöffnungen (40) des Schubladenelementes (37) ausgerüstet ist.

## Claims

1. Archiving system comprising modular archiving elements for storing and filing, in particular, files, documents and the like, including stackable base boxes for accommodating files, drawer elements, archiving boxes and the like, in which all the archiving elements (1,37,41) of the system are compatible with a base box (1) constituting a base module, which has uniform dimensions and is designed to accommodate standard files, the modules (1,6,7,40,41,36) of the archiving system, including the base module (1), are formed from a flat, one-piece cardboard blank and the base boxes are connectable laterally or on top of one another by means of connecting elements, which may be inserted into openings in the base boxes, characterised in that the connecting elements (27,28), which are formed from a strip-shaped blank, have four respective predetermined fold lines (29 to 32), which are substantially parallel to one another, whereby the two middle fold lines (29,30) define a narrow web between them so that the connecting element can be arranged, in different folds effected along the fold lines, between adjacent boxes connecting them together in different ways so that the boxes may be connected with the same connecting element not only simply laterally or above one another but at the same time base boxes situated above and to the side are also additionally connectable.

2. System as claimed in claim 1, characterised in that the base dimensions of the uniform base box in the system are designed internally for the depth at preferably 310mm length, about 380mm height and about 320mm depth for selectively accommodating altogether seven 50, five 75 and four 80 standard files.

3. System as claimed in claim 1 or 2, characterised in that the modules, which are compatible with the uniform base box, are constituted by a drawer element (37), which may be inserted into the base box, archive boxes (41), which may be inserted into the base box, a drawer lid (38), which may be inverted onto the drawer element, a box lid (7), which may be inserted onto the base box, and a flap cover (6), which may be inserted into the base box.

4. System as claimed in one of the preceding claims, characterised in that the base boxes (1), which may be stacked vertically and formed into rows laterally, including their connecting elements (27,28) and the other modules and thus the archiving system overall is/are formed individually and uniformly of cardboard.

5. System as claimed in one of the preceding claims, characterised in that the middle fold lines (29,30) are arranged centrally on the connecting elements (27,28), whereas the other two fold scorings (31,32) are arranged towards the exterior and have a spacing from the free ends of the connecting elements which is larger than the spacing of the adjacent scorings (29,30), so that the blank is foldable in one of its use positions into an M shape, in a further use position into a U shape, in which the thin web (33), defined by the inner scorings (29,30), defines the web of the U, and into a further use position with a substantially G shape.

6. System as claimed in claim 5, characterised in that preferably two connecting elements (27,28) are included in the blank of the base box and may be broken out of it.

7. System as claimed in one of the preceding claims, characterised in that the base box (1), which is formed in a known manner from a base with a rectangular outer shape, two opposing narrow walls and two opposing longitudinal walls (2 to 5), is of double walled construction in the region of the side walls (2 to 5) by virtue of inwardly foldable wall sections (8 to 11), whereby the wall sections (8 to 11) preferably cover the entire internal surface of the corresponding side walls (2 to 5).

8. System as claimed in one of the preceding claims, characterised in that handle openings are formed, preferably in the narrow side walls (3,5).

9. System as claimed in one of the preceding claims, characterised in that the base box (1) has two openings (13,14), on its upper fold edge on a narrow side, for receiving insertion tongues (16,17) of the flap cover (6), and an opening (15) on the opposing narrow side for receiving a closure tongue (18) of the flap cover (6).

10. System as claimed in one of the preceding claims, characterised in that insertion openings (20) for the connecting elements are formed directly adjacent the corner edges of the base box (1).

11. System as claimed in one of the preceding claims, characterised in that the blank of the base box (1) integrally includes additional wall sections (8 to 11), which are foldable inwardly, for a double walled box construction.

12. System as claimed in one of the preceding claims, characterised in that the drawer element (37) is constituted by two high opposing longitudinal side walls and two narrow side walls, which have a lesser height in the central region, whereby the side walls are preferably of double walled construction by virtue of inwardly foldable wall sections.

13. System as claimed in one of the preceding claims, characterised in that an inner ring (38) of cardboard, which is open at both ends, is inserted into the drawer element (37) for receiving suspended folders, the vertical dimension of which is less than that of the higher side walls of the drawer element (37) and whose upper peripheral edge is constructed as a support for the suspension system.

14. System as claimed in one of the preceding claims, characterised in that the inner ring (38) is equipped with handle openings corresponding to and aligned with handle openings (40) in the drawer element (37).

## Revendications

1. Système d'archivage constitué d'éléments modulaires pour la conservation et le rangement, notamment de dossiers, documents et similaires, comportant des boites de base empilables pour recevoir des classeurs, des éléments de tiroir, des boîtes d'archivage et similaires, système dans le cas duquel les différents éléments d'archivage (1, 37, 41) du système comportant la boîte de base (1), présentant une dimension unitaire et prévue pour recevoir des dossiers standards, étant compatibles comme modules de base, les modules (1, 6, 7, 40, 41, 36) du système d'archives, y compris le module de base (1), sont formés d'une découpe plane en carton en un seul morceau, et les boites de base peuvent être reliées latéralement ou les unes au-dessus des autres par des éléments de liaison pouvant être introduits dans des ouvertures prévues dans la boîte de base,
caractérisé en ce que
les éléments de liaison (27, 28), constitués d'une découpe en forme de bande, présentent chacun quatre lignes de pliage (29 à 32) qui sont essentiellement parallèles les unes aux autres, les deux lignes de pliage centrales (29, 30) du milieu délimitant entre elles une fine réglette, de telle façon que l'élément de liaison puisse être mis en place entre des boîtes voisines suivant différents pliages exécutés le long des lignes de pliage, avec des liaisons conçues de manière différente, de telle façon qu'avec le même élément de liaison, on puisse relier les boîtes non seulement simplement à côté les unes des autres, ou les unes au-dessus des autres, mais aussi qu'on puisse, de plus, en même temps, relier les boites se trouvant les unes au-dessus des autres et les unes à côté des autres.

2. Système suivant la revendication 1, caractérisé en ce qu'intérieurement, la dimension de base de la boite de base unitaire dans le système est étudiée pour la profondeur d'une longueur préférée de 310 mm, une hauteur d'environ 380 mm et une profondeur d'environ 320 mm, pour recevoir, au choix, sept dossiers standards de 50, cinq de 75 et quatre de 80.

3. Système suivant la revendication 1 ou la revendication 2, caractérisé en ce que les modules compatibles avec la boîte de base unitaire sont formés d'éléments de tiroirs (37) pouvant être introduits dans la boîte de base, de boîtes d'archivage (41) pouvant être introduites dans la boîte de base, de couvercles de tiroirs (38) pouvant être enfoncés sur l'élément de tiroir, de couvercles de boîte (7) pouvant être enfoncés sur la boîte de base, et de couvercles rabattables (6) pouvant être enfoncés dans la boîte de base.

4. Système suivant l'une des revendications précédentes, caractérisé en ce que les boites de base (1) pouvant être disposées latéralement en piles ou les unes sur les autres en rangées, y compris leurs éléments de liaison (27, 28) et les autres modules, sont formées, par unités et unitairement, de carton, ainsi qu'avec elles, le système d'archivage pris dans son ensemble.

5. Système suivant l'une des revendications précédentes, caractérisé en ce que les lignes de pliage du milieu (29, 30) sont disposées au milieu sur les éléments de liaison (27, 28) et, par contre, les autres rainurages de pliage (31, 32) sont disposés vers l'extérieur, et présentent, aux extrémités libres des éléments de liaison, une distance qui est plus grande que la distance des rainurages intérieurs voisins (29, 30), de telle façon que la découpe peut, dans une de ses positions d'utilisation, être repliée en forme de M, et, dans une autre position d'utilisation, peut être repliée en forme de U, dans laquelle l'étroite barrette (33), délimitée par les rainurages (29, 30), forme l'âme du U, et, dans une autre position d'utilisation, peut être repliée essentiellement en forme de G.

6. Système suivant la revendication 5, caractérisé en ce que, de préférence, deux éléments de liaison (27, 28, sont compris dans la découpe de la boîte de base (1) et peuvent être détachés par arrachement de cette dernière.

7. Système suivant l'une des revendications précédentes, caractérisé en ce que la boîte de base (1), formée, de façon connue, d'un fond à base rectangulaire, de deux parois étroites opposées et de deux parois longues opposées (2 à 5), est montée à double paroi dans la zone des parois latérales (2 à 5), au moyen d'éléments de parois repliables vers l'intérieur (8 à 11), ces éléments de paroi (8 à 11) recouvrant, de préférence, toute la surface intérieure des parois latérales (2 à 5) correspondantes.

8. Système suivant l'une des revendications précédentes, caractérisé on ce que, de préférence, des ouvertures de prise traversantes sont prévues dans les parois latérales étroites (3, 5).

9. Système suivant l'une des revendications précédentes, caractérisé en ce que la boite de base (1) présente, sur son bord repliable supérieur, sur un côté étroit, deux évidements (13, 14) pour recevoir des languettes enfichables (16, 17) du couvercle rabattable (6), et, sur le côté étroit opposé, un évidement (15) pour recevoir une languette de fermeture (18) du couvercle rabattable (6).

10. Système suivant l'une des revendications précédentes, caractérisé en ce que, directement au voisinage des arêtes de coin de la boîte de base (1), sont réalisées des ouvertures d'introduction (20) pour les éléments de liaison.

11. Système suivant l'une des revendications précédentes, caractérisé en ce que la découpe de la boîte de base (1) comporte, en formant une seule pièce, des découpes de paroi supplémentaires (8 à 11) repliables vers l'intérieur, destinées à réaliser des boîtes à double paroi.

12. Système suivant l'une des revendications précédentes, caractérisé en ce que l'élément de tiroir (37) est constitué de deux parois latérales hautes, longues, opposées et de deux parois latérales étroites présentant, dans leur zone de milieu, une hauteur plus faible, les parois latérales étant réalisées, de préférence à double paroi, par des éléments de paroi repliables vers l'intérieur.

13. Système suivant l'une des revendications précédentes, caractérisé en ce que, dans l'élément de tiroir (37), est introduit un anneau intérieur (38) en carton, ouvert aux deux extrémités, destiné à recevoir des dossiers suspendus, dont la dimension en hauteur est plus faible que celle des parois latérales plus hautes de l'élément de tiroir (37) et dont l'arête de bord périphérique supérieure est réalisée de façon à recevoir l'appui du système suspendu.

14. Système suivant l'une des revendications précédentes, caractérisé en ce que l'anneau intérieur (38) est muni d'ouvertures de prise traversantes correspondant aux ouvertures de prise traversantes (40) de l'élément de tiroir (37), et dans leur alignement.
